# EUROPÄISCHE PATENTANMELDUNG

(11) **EP 1 959 190 A1**
(43) Veröffentlichungstag der Anmeldung: **20.08.2008**
(21) Anmeldenummer: 08001667.8
(22) Anmeldetag: 29.01.2008
(51) Int. Cl.: F21V 19/00

(54) **Kontaktierungs- und Halterungsvorrichtung für Glühlampen**

(30) Priorität: 15.02.2007 DE 102007007523
(71) Anmelder: Zeibina Kunststoff-Technik GmbH, 01309 Dresden (DE)
(72) Erfinder: Engelmann, Gerd, 01917 Kamenz (DE); Pörschke, Bodo, Dipl.-Ing. (FH), 01877 Demitz-Thumitz (DE); Lindemann, Mathias, 01156 Dresden (DE)
(74) Vertreter: Schmidt, Ursula

(57) **Zusammenfassung**

Die Erfindung betrifft eine Kontaktierungs- und Haltevorrichtung für Glühlampen, vorzugsweise zum Einsatz in Kraftfahrzeugen, bestehend aus einem Kunststoff-Grundkörper, auf dem eine Kontaktplatine befestigt ist und auf der Aufnahmeelemente für wenigstens eine Glühlampe, die einen Quetschsockel mit daran angeordneten Wendelenden der Glühlampe aufweist, befestigt sind.

Die erfindungsgemäße Aufgabe, die darin besteht, Draht- oder übliche Steckverbindungen bei der Kontaktierung entfallen können, wird dadurch gelöst, dass im Grundkörper (1) wenigstens eine Lampenhalterung (4) angeordnet ist, die zur Kontaktherstellung zwischen Glühlampe (5) und Kontaktplatine (2) Kontaktfedern (3) zur Aufnahme und Kontaktierung der Wendelanschlüsse der Glühlampe (5) aufweist und die aus einem hochtemperaturbeständigen Thermoplastwerkstoff hergestellt ist.

## Beschreibung

Die Erfindung betrifft eine Kontaktierungs- und Haltevorrichtung für Glühlampen, vorzugsweise zum Einsatz in Kraftfahrzeugen, bestehend aus einem Kunststoff-Grundkörper, auf dem eine Kontaktplatine befestigt ist und auf der Aufnahmeelemente für wenigstens eine Glühlampe, die einen Quetschsockel mit daran angeordneten Wendelenden der Glühlampe aufweist, befestigt sind.

Bekannte Glühlampen, auch zum Einsatz in Kraftfahrzeugen, weisen meist einen Metallsockel zur Kontaktierung auf. Dieser Metallsockel wird in einer Fassung verschraubt und verkabelt. Die Verkabelung geschieht mittels verlöteten Drahtanschlusses oder aber über Steckverbindungen.

Bekannt geworden sind auch Glühlampen, insbesondere zum Einsatz in Kraftfahrzeugen, die einen so genannten Quetschsockel aufweisen und deren Wendelenden zur Kontaktherstellung nach außen führen. Die Kontaktierung erfolgt ebenso entweder über verlötete Drahtverbindungen oder Steckeranschlüsse.

Nachteilig an diesen bekannten Lösungen ist, dass sich durch auftretende Schwingungen während des Fahrens die Kontaktverbindungen lösen oder die Lötverbindungen brechen können.

Nachteilig ist des Weiteren, dass für jeden Kraftfahrzeugtyp durch die unterschiedliche Ausbildung der Fahrzeuglampen unterschiedliche konstruktive Mittel bereitgestellt werden müssen, um die Verbindung der Lampen im Chassis zu gewährleisten. Der relativ hohe Kostenaufwand ist ein weiterer Nachteil.

Es ist deshalb Aufgabe der Erfindung, eine Kontaktierungs- und Halterungsvorrichtung für Glühlampen, insbesondere zum Einsatz im Kraftfahrzeugbau so auszubilden, dass Draht- oder übliche Steckverbindungen entfallen können und eine kostengünstige Herstellung der Kontaktierungs- und Halterungsvorrichtung für Glühlampen zum Einsatz in unterschiedlichen Fahrzeugtypen ermöglicht werden kann.

Die erfindungsgemäße Aufgabe wird dadurch gelöst, dass im Grundkörper wenigstens eine Lampenhalterung angeordnet ist, die zur direkten Kontaktherstellung zwischen Glühlampe und Kontaktplatine Kontaktfedern zur Kontaktierung der Wendelanschlüsse der Glühlampe aufweist und die aus einem hochtemperaturbeständigen Thermoplastwerkstoff hergestellt ist.

Die erfindungsgemäße Kontaktierungs- und Halterungsvorrichtung gestattet auf einfache Art und Weise die sichere Montage, Halterung und Kontaktierung der sockellosen Glühlampe beispielsweise im Reflektorgehäuse eines Scheinwerfers.

Nach einer vorzugsweisen Ausführung der Lösung sind die Lampenhalterung und die Kontaktfedern derart ausgebildet, dass die Kontaktfedern in der Lampenhalterung verrastbar sind.

Damit wird eine stabile Befestigung der Kontaktfedern in der Lampenhalterung gewährleistet.

Von Vorteil ist, wenn die Kontaktfedern als Schneidklemmen ausgebildet sind zur direkten Kontaktierung mit der Kontaktplatine aufweisen und die Kontaktplatine entsprechend ausgebildete Gegenelemente besitzt, in die die Schneidklemmen einschneiden und verklemmen.

Diese konstruktiv einfache und kostengünstige Ausführung verhindert das Kontaktieren mittels Drahtanschlüssen.

Eine weitere Ausführungsform sieht vor, dass der hochtemperaturbeständige Thermoplastwerkstoff, aus dem Lampenhalterung hergestellt wird, ein transparenter Werkstoff ist.

Damit werden Spiegelungen im Reflektionsgehäuse unterbunden.

Eine vorzugsweise andere Ausführung sieht vor, dass die Lampenhalterung mittels Klickverbindung im Grundkörper befestigt ist.

Damit kann die Glühlampenhalterung verdrehsicher in der im Grundkörper dafür vorgesehenen Halterung verrasten.

Die Erfindung soll nachfolgend anhand eines Ausführungsbeispieles näher erläutert werden. Die zugehörige Zeichnung zeigt dabei in
- Fig. 1: eine Explosivdarstellung der Kontaktierungs- und Halterungsvorrichtung für Glühlampen und
- Fig. 2: ein Reflektorgehäuse, das die Glühlampenmontage veranschaulicht.

Nach Fig. 1 besteht die Kontaktierungs- und Halterungsvorrichtung aus dem Grundkörper 1 der aus einem Spritzgießmaterial hergestellt ist, aus der aus einem Blechmaterial gefertigter Kontaktplatine 2, den beiden Kontaktfedern 3, der Lampenhalterung 4 und der Glühlampe 5.

Die Glühlampe 5, die beispielsweise vom TYP W 16 W sein kann, wird als sockellose Glühlampe bezeichnet, weist jedoch einen Quetschsockel 6 auf, an dessen Äußeren zur Kontaktierung die Wendelenden umgebogen und der bei der Montage in die Klemmanschlüsse 7 der als Schneidklemmen ausgebildeten Kontaktfedern 3 einrasten und die Wendel kontaktiert wird.

Die Kontaktfedern 3 sind in der Lampenhalterung 4 rastend befestigt. Ihre unteren Enden überragen den äußeren Umfang der Lampenhalterung 4 und sind als Schneidanschlüsse 8 ausgebildet, die in das Material der Kontaktplatine 2 einschneiden und so kontaktieren. Hierfür sind an der Kontaktplatine 2 entsprechende Kontaktelemente ausgebildet.

Die Lampenhalterung ist als Spritzgießteil aus einem hochtemperaturbeständigen transparenten Thermoplastwerkstoff hergestellt, um einerseits der hohen Temperaturentwicklung Stand halten zu können und andererseits eine Spiegelung im Reflektorgehäuse 10 zu vermeiden.

Die Lampenhalterung 4 weist am äußeren Umfang Führungselemente 11 auf, die in Durchgänge 12 im Aufnahmeteil 13 des Grundkörpers eingreifen. Sie kann unverdrehbar eingesetzt und mittels Klickverbindung befestigt werden.

Die Kontaktplatine 2 wird auf dem Grundkörper 1 durch Verstemmen befestigt.

In Fig. 2 ist der Montagevorgang in das Reflektionsgehäuse 10, wie beschrieben, demonstriert.

### Bezugszeichenliste

- 1: Grundkörper
- 2: Kontaktplatine
- 3: Kontaktfedern
- 4: Lampenhalterung
- 5: Glühlampe
- 6: Quetschsockel
- 7: Klemmanschluss
- 8: Schneidanschluss
- 9: Kontakelement
- 10: Reflexionsgehäuse
- 11: Führungselemente
- 12: Durchgang
- 13: Aufnahmeteil

## Patentansprüche

1. Kontaktierungs- und Haltevorrichtung für Glühlampen, vorzugsweise zum Einsatz in Kraftfahrzeugen, bestehend aus einem Kunststoff-Grundkörper, auf dem eine Kontaktplatine befestigt ist und auf der Aufnahmeelemente für wenigstens eine Glühlampe, die einen Quetschsockel mit daran angeordneten Wendelenden der Glühlampe aufweist, befestigt sind, **dadurch gekennzeichnet, dass** im Grundkörper (1) wenigstens eine Lampenhalterung (4) angeordnet ist, die zur direkten Kontaktherstellung zwischen Glühlampe (5) und Kontaktplatine (2) Kontaktfedern (3) zur Aufnahme und Kontaktierung der Wendelanschlüsse der Glühlampe (5) aufweist und die aus einem hochtemperaturbeständigen Thermoplastwerkstoff hergestellt ist.

2. Kontaktierungs- und Haltevorrichtung für Glühlampen nach Anspruch 1, **dadurch gekennzeichnet, dass** die Lampenhalterung (4) und die Kontaktfedern (3) derart ausgebildet sind, dass die Kontaktfedern (3) in der Lampenhalterung (4) verrastbar sind.

3. Kontaktierungs- und Haltevorrichtung für Glühlampen nach Anspruch 2, **dadurch gekennzeichnet, dass** die Kontaktfedern (3) als Schneidklemmen ausgebildet sind.

4. Kontaktierungs- und Haltevorrichtung für Glühlampen nach Anspruch 2 oder 3, **dadurch gekennzeichnet, dass** die Kontaktplatine (2) Kontaktelemente (9) zur Kontaktierung mit den Schneidanschlüssen (8) der Kontaktfedern (3) der Lampenhalterung (4) aufweist.

5. Kontaktierungs- und Haltevorrichtung für Glühlampen nach Anspruch 1 bis 3, **dadurch gekennzeichnet, dass** der hochtemperaturbeständige Thermoplastwerkstoff ein transparenter Werkstoff ist.

6. Kontaktierungs- und Haltevorrichtung für Glühlampen nach Anspruch 1 bis 4, **dadurch gekennzeichnet, dass** die Lampenhalterung (4) mittels Klickverbindung im Grundkörper befestigt ist.
